# EUROPÄISCHE PATENTSCHRIFT

(11) **EP 0 215 265 B1**
(45) Veröffentlichungstag und Bekanntmachung des Hinweises auf die Patenterteilung: **29.11.1989**
(21) Anmeldenummer: 86110729.0
(22) Anmeldetag: 02.08.1986
(51) Int. Cl.: B65D 5/66

(54) **Schachtelartige Schnellverpackung für druckempfindliche Waren, insbesondere Lebensmittel**
Box-type rapid assembly package for pressure-sensitive goods, especially foodstuffs
Emballage en forme de boîte à montage rapide pour des marchandises sensibles à la pression, en particulier pour les produits alimentaires

(30) Priorität: 17.09.1985 DE 3533068
(43) Veröffentlichungstag der Anmeldung: 25.03.1987
(73) Patentinhaber: Späth, Lolita, Dipl.-Ing. (FH), D-3180 Wolfsburg 28 (DE)
(72) Erfinder: Späth, Lolita, Dipl.-Ing. (FH), D-3180 Wolfsburg 28 (DE)
(74) Vertreter: Gramm, Werner, Prof. Dipl.-Ing.

(56) Entgegenhaltungen:
- DE-U- 8 514 040
- US-A- 3 623 650
- US-A- 3 627 541

## Beschreibung

Die Erfindung betrifft eine aus einem Faltzuschnitt gebildete schachtelartige Schnellverpackung für druckempfindliche Waren, insbesondere Lebensmittel, mit den Merkmalen a) bis h) gemäß Oberbegriff des Hauptanspruchs.

Eine derartige Schnellverpackung läßt sich dem DE-GM 85 14 040 entnehmen. Diese vorbekannte Verpackung ist insbesondere zur schonenden Verpackung von Konditorwaren vorgesehen und bietet den besonderen Vorteil der einfachen Herstellung durch Falt- und Steckvorgänge aus einem einteiligen, flach angelieferten Faltzuschnitt beim Warenverkauf im Laden, z.B. in einer Bächerei. Bei dieser Schnellverpackung trägt die von dem Deckel nach unten weisend ausgehende erste Stirnwand die Stecklasche, die in den an der Grundplatte vorgesehenen Schlitz gesteckt wird, so daß die Stecklasche unterhalb der Grundplatte umgelegt werden kann. Bei geschlossener Schnellverpackung liegt die zweite, an die Vorderkante der Grundplatte angelenkte Stirnwand zwischen den ihr zugewandten Rändern der beiden Seitenwände und der ersten Stirnwand. Außerdem ist in der genannten Vorveröffentlichung erwähnt, daß den falzartigen Fortsätzen der Seitenwände Schlitze zum Durchstecken in der zumindest einen weiteren Seitenwand und/oder dem Deckel zugeordnet sind.

Nachteilig bei dieser vorbekannten Ausführungsform ist die Verriegelung des Deckels. Wird bei geschlossener Verpackung der Deckel angehoben, so wirken entsprechende Zugkräfte auf die genannte Stecklasche und versuchen diese entgegengesetzt ihrer Einsteckrichtung aus dem zugeordneten Schlitz herauszuziehen. Ein Öffnen des Deckels führt aber automatisch zur Entriegelung der beiden Seitenwände sowie der zweiten Stirnwand. Nachteilig ist ferner, daß bei geschlossener Verpackung die Stecklasche frei außerhalb der eigentlichen Verpackung und damit ungeschützt liegt.

Die DE-OS 28 53 983 offenbart einen Karton aus Well- oder Vollpappe, bei dem der Deckel mit einer an seiner Vorderkante angelenkten Einstecklasche hinter die vordere Stirnwand der Schachtel in deren Innenraum geschoben wird. Zur Verriegelung des Deckels ist in der genannten Einstecklasche ein Einschubschlitz vorgesehen, der sich teilweise bis in den vorderen Deckelrandbereich erstreckt und in den eine Verriegelungslasche einschiebbar ist, die an einem mittleren oberen Abschnitt der vorderen Stirnwand der Schachtel hängt, wobei dieser Abschnitt um eine untere, parallel zum Schachtelboden verlaufende Falzlinie aus der vorderen Stirnwand herausgeklappt werden kann.

Diese vorbekannte Schachtel weist nur eine einlagige vordere Stirnwand auf. Der Deckel arretiert nur sich selbst, dient also nicht zur Arretierung der hochgebogenen Seitenwandungen. Für die Lagesicherung aller vier Seitenwände müssen daher besondere Mittel vorgesehen sein. Die Arretierung des Deckels ist kompliziert, da gleichzeitig die am Deckel hängende Einstecklasche sowie die genannte Verriegelungslasche in senkrecht zueinander stehenden Richtungen in den Schachtelinnenraum gedrückt werden müssen.

Der Erfindung liegt die Aufgabe zugrunde, die eingangs erläuterte Schnellverpackung unter Wahrung ihrer vorteilhaften Eigenschaften hinsichtlich ihrer Haltbarkeit zu verbessern.

Diese Aufgabe wird gemäß der Erfindung in Verbindung mit den im Oberbegriff des Hauptanspruchs enthaltenen Merkmalen gelöst durch die weiteren, im Kennzeichen des Hauptanspruchs aufgeführten Merkmale.

Bei der erfindungsgemäßen Ausführungsform führt ein Anheben des Deckels bezüglich der Stecklasche nur noch zu Kräften, die senkrecht zur Einsteckrichtung dieser Stecklasche verlaufen. Die Stecklasche ist daher geringeren Belastungen ausgesetzt und zieht sich beim Anheben des Deckels nicht mehr selbsttätig aus dem ihr zugeordneten Schlitz heraus. Dennoch aber stützt sich auch bei der erfindungsgemäßen Lösung der Deckel über die an seiner Vorderkante angelenkte erste Stirnwand auf der Grundplatte ab, wodurch die Haltbarkeit und Stabilität der Schachtel vergrößert werden. In seiner Schließstellung arretiert der Deckel zugleich auch die beiden sich gegenüberliegenden Seitenwandungen in ihrer hochgebogenen Stellung.

Dabei ist es vorteilhaft, wenn seitlich der Stecklasche Hinterschnitte zur Bildung einer clipsähnlichen Arretierung der Stecklasche in ihrem Schlitz vorgesehen sind.

Eine weitere Verbesserung der Verriegelung läßt sich dadurch erreichen, daß die durch die Schlitze des Deckels hindurchragenden falzartigen Fortsätze gegeneinander gefaltet sind und eine Länge von mehr als der halben Rück- bzw. Stirnwandlänge aufweisen, und daß in Schließstellung das freie Ende des einen Fortsatzes durch einen Steckschlitz im Endbereich des anderen Fortsatzes gesteckt ist. Dabei ist es vorteilhaft, wenn das durch den genannten Steckschlitz gesteckte freie Ende des einen Fortsatzes nach oben umbiegbar und mit einer Handhabe, z.B. einer Ausnehmung versehen ist.

Bei dieser Ausführungsform läßt sich also in Gebrauchsstellung das durch den genannten Steckschlitz gesteckte freie Ende des einen Fortsatzes nach oben umbiegen und als Handgriff für die Schnellverpackung verwenden.

Ein weiterer Vorteil der Erfindung ist darin zu sehen, daß die Stecklasche zwar nicht mehr frei außerhalb der eigentlichen Schnellverpackung ungeschützt liegt, dennoch aber nicht in störender Weise in das Innere derselben hineinragt, da sie unmittelbar unterhalb des Deckels und damit oberhalb der Ware verläuft. Beim Einstecken kann also weder die Ware durch die Stecklasche beschädigt noch diese durch die Ware blockiert werden.

In der Zeichnung sind zwei als Beispiele dienende Ausführungsformen der Erfindung perspektivisch dargestellt. Es zeigen:
Figur 1 in ausgezogenen Linien eine fertig geknickte und gesteckte Schnellverpackung und mit unterbrochenen Linien Zwischenlagen der einzelnen Bereiche des verwendeten Flachmaterials (z.B. Pappe oder Kunststoffolie) während der Formgebung und
Figur 2 eine abgewandelte Ausführungsform in einer Darstellung gemäß Figur 1.

Von zwei sich gegenüberliegenden Kanten 1,2 einer Grundplatte 3 ausgehend sind zwei Seitenwände 4,5 längs mit den Kanten zusammenfallenden Knicklinien hochgebogen. Von der einen der verbleibenden Kanten 6,7 der Grundplatte 3 geht eine Rückwand 8 aus, die sich in einem Deckel 9 fortsetzt, von dessen Vorderkante 10 (die als Knicklinie ausgebildet ist) ausgehend eine erste Stirnwand 11 nach unten weist. Diese verläuft zwischen den in der Zeichnung rechten Seitenkanten 12,13 der Seitenwände 4,5 einerseits und einer zweiten Stirnwand 14 andererseits, die von der Grundplattenkante 7 ausgehend hochgebogen ist.

Zur Arretierung der verschiedenen Bereiche dienen falzartige Fortsätze 15,16 an den oberen Kanten der Seitenwände 4,5, die nach Hindurchstecken durch Schlitz 17,18 im Deckel 9 oberhalb desselben parallel zu ihm umgelegt sind, sowie eine an der Oberkante der zweiten Stirnwand 14 vorgesehene Stecklasche 19, die in einen Schlitz 20 in der ersten Stirnwand 11 nahe dem Deckel 9 hineingesteckt ist. Rückwand 8, Deckel 9 und erste Stirnwand 11 stützen sich mit den Umriß der Grundplatte 3 überragenden Bereichen 21,22,23,24 und 25 auf den Rändern der Seitenwände 4,5 versteifend ab.

Bei 26,27 sind Hinterschnitte beiderseits der Stecklasche 19 angedeutet, in die Randbereiche des Schlitzes 20 unter Bildung schlitzähnlicher Arretierungen einrasten.

Zwischenlagen der verschiedenen Bereiche sind mit apostrophierten Bezugszeichen versehen. Zunächst werden die Seitenwände 4,5 in ihre Endlagen hochgebogen, wobei aber die Fortsätze 15,16 noch nicht horizontal umgebogen sind. Dann werden Rückwand 8, Deckel 9 und erste Stirnwand 11 über die Kanten der Seitenwände 4,5 gebogen und dabei die Fortsätze 15,16 durch die Schlitze 17,18 gesteckt. Danach wird die zweite Stirnwand 14 aus der Ebene der Grundplatte 3 hochgebogen; die Stecklasche 19 wird durch den Schlitz 20 gesteckt, wobei die Hinterschnitte 26,27 wirksam werden. Durch Umlegen der Fortsätze 15,16 in ihre ausgezogen dargestellte Lage läßt sich die Arretierung des Deckels 9 noch zusätzlich verbessern.

Die in Figur 2 dargestellte Ausführungsform unterscheidet sich von der der Figur 1 lediglich durch die Ausbildung der falzartigen Fortsätze 15,16. Diese sind gemäß Figur 2 gegeneinander gefaltet und weisen eine Länge von mehr als der halben Rück- bzw. Stirnwandlänge auf, so daß sich die beiden Fortsätze 15,16 im mittleren Bereich überlappen. In Schließstellung ist das freie Ende 15a des einen Fortsatzes 15 durch einen Steckschlitz 28 im Endbereich des anderen Fortsatzes 16 gesteckt. Zur Handhabung der Schnellverpackung wird dieses freie Ende 15a des Fortsatzes 15 in die in Figur 2 gezeigte Stellung nach oben gebogen und dient dann als Griff zum Tragen der Schachtel. Um dies zu erleichtern, ist das genannte freie Ende 15a mit einer Ausnehmung 29 versehen.

## Patentansprüche

1. Aus einem Faltzuschnitt gebildete schachtelartige Schnellverpackung für druckempfindliche Waren, insbesondere Lebensmittel, mit
a) einer zum Stützen der Ware ausreichend eigensteifen Grundplatte (3);
b) zwei im wesentlichen senkrecht nach oben weisenden Seitenwänden (4,5), die von zwei sich gegenüberliegenden Kanten (1,2) der Grundplatte (3) ausgehen;
c) einer von der Hinterkante (6) ausgehenden, ebenfalls nach oben weisenden Rückwand (8), die in einen Deckel (9) übergeht;
d) wobei die Rückwand (8) nebst Deckel (9) mit über den Umriß der Grundplatte (3) überstehenden Seitenbereichen(21, 22,24) Ränder der beiden Seitenwände (4,5) überdeckt;
e) wobei die Seitenwände (4,5) falzartige Fortsätze (15,16) aufweisen, denen Schlitze (17, 18) zum Durchstecken im Deckel (9) zugeordnet sind,
f) wobei die Rückwand (8) und der Deckel (9) mittels einer durch einen Schlitz (20) gesteckten Stecklasche (19) festlegbar sind;
g) und der Deckel sich an seiner Vorderkante (10) in einer nach unten weisenden ersten Stirnwand (11) fortsetzt,
h) wobei an die Vorderkante (7) der Grundplatte (3) eine zweite Stirnwand (14) angelenkt ist, die nach oben weist und an der ersten Stirnwand (11) anliegt;
gekennzeichnet durch folgende weitere Merkmale:
i) die erste Stirnwand (11) verläuft zwischen der zweiten Stirnwand (14) und den dieser zugekehrten Rändern der beiden Seitenwände (4,5);
k) die genannte Stecklasche (19) ist an der Oberkante der zweiten Stirnwand (14) angelenkt;
I) der der Stecklasche (19) zugeordnete Schlitz (20) ist in der ersten Stirnwand (11) nahe der Vorderkante (10) des Deckels (9) angeordnet;
m) die genannten falzartigen Fortsätze (15,16) sind so lang ausgebildet, daß sie über dem Deckel
(9) etwa parallel zu ihm umlegbar sind.

2. Schnellverpackung nach Anspruch 1, dadurch gekennzeichnet, daß seitlich der Stecklasche (19) Hinterschnitte (26,27) zur Bildung einer clipsähnlichen Arretierung der Stecklasche (19) in ihrem Schlitz (20) vorgesehen sind.

3. Schnellverpackung nach Anspruch 1 oder 2, dadurch gekennzeichnet, daß die durch die Schlitze (17,18) des Deckels (9) hindurchragenden falzartigen Fortsätze (15,16) gegeneinander gefaltet sind und eine Länge von mehr als der halben Rück- bzw. Stirnwandlänge aufweisen, und daß in Schließstellung das freie Ende (15a) des einen Fortsatzes (15) durch einen Steckschlitz (28) im Endbereich des anderen Fortsatzes (16) gesteckt ist.

4. Schnellverpackung nach Anspruch 3, dadurch gekennzeichnet, daß das durch den genannten Steckschlitz (28) gesteckte freie Ende (15a) des einen Fortsatzes (15) nach oben umbiegbar und mit einer Handhabe, z.B. einer Ausnahmung (29) versehen ist.

## Claims

1. Box-like quick pack formed from a folding blank for pressure-sensitive products, in particular nutriment, including
a) a base panel (3) of sufficient own rigidity for supporting the product;
b) two substantially vertically upwardly directed side walls (4, 5) starting from two edges (1, 2) of the base panel (3) opposing each other;
c) a rear wall (8) starting from the rear edge (6) and likewise directed upwardly which merges into a lid (9);
d) the rear wall (8) next to the lid (9) covering margins of the two side walls (4, 5) with side regions (21, 22, 24) projecting beyond the outline of the base panel (3);
e) the side walls (4, 5) having chime-like extensions (15, 16) to which slots (17, 18) are associated for protruding in the lid (9),
f) the rear wall (8) and the lid (9) being arrestable by means of a protruding tab (19) protruding through a slot (20);
g) and the lid continuing at its front edge (10) in a downwardly directly first face wall (11),
h) a second face wall (14) being pivotted to the front edge (7) of the base panel (3), said face wall being directed upwardly and engaging the first face wall (11);
characterized by the following further features: i) the first wall (11) extends between the second face wall (14) and the edges of the two side walls (4, 5) facing it;
k) said protruding tab (19) is pivotted to the upper edge of the second face wall (14);
I) the slot (20) associated to the protruding tab (19) is arranged in the first face wall (11) in the proximity of the front edge (10) of the lid (9);
m) said chime-like extensions (15, 16) are formed in such a length that they are foldable over the lid (9) generally parallel thereto.

2. Quick pack according to claim 1, characterized in that laterally of the protruding tab (19) backcuts (26, 27) are provided for forming a clip-like arresting of the protruding tab (19) in its slot (20).

3. Quick pack according to claim 1 or 2, characterized in that the chime-like extensions (15, 16) projecting through the slots (17, 18) of the lid (9) are folded relative to one another and have a length of more than half the length of the rear and face wall, resp., and that in locking position the free end (15a) of the one extension (15) is stuck through a protruding slot (28) in the terminal region of the other extension (16).

4. Quick pack according to claim 3, characterized in that the free end (15a) of the one extension (15) protruding through said protruding slot (28) is bendable upwardly and provided with manipulation means, e.g. a recess (29).

## Revendications

1. Emballage en forme de boîte à montage rapide pour des marchandises sensibles à la pression, en particulier pour les denrées alimentaires, obtenu à partir d'une forme à plier, comprenant:
a) une plaque de base (3) suffisamment rigide pour soutenir la marchandise à emballer;
b) deux parois latérales (4, 5) sensiblement verticales, orientées vers le haut à partir de deux arêtes opposées (1, 2) de la plaque de base (3);
c) une paroi arrière (8) dirigée également vers le haut à partir de l'arête arrière (6) et se prolongeant pour former un couvercle (9);
d) la paroi arrière (8) ainsi que le couvercle (9) recouvrant les bords des deux parois latérales (4, 5) par des zones latérales (21, 22, 24) saillant au-dessus du contour de la plaque de base (3);
e) les parois latérales (4, 5) présentant des prolongements (15, 16) pliables, destinés à être introduits dans des fentes (17, 18) ménagées dans le couvercle (9);
f) la paroi arrière (8) et le couvercle (9) pouvant être fixés au moyen d'une languette (19) qui s'enfonce dans une fente (20);
g) et le couvercle se prolongeant au niveau de son arête avant (10) en une première paroi frontale (11) dirigée vers le bas;
h) une seconde paroi frontale (14), dirigée vers le haut et apposée contre la première paroi frontale (11), étant articulée à partir de l'arête de devant (7) de la plaque de base (3),
caractérisé par les autres particularités suivantes:
i) la première paroi frontale (11) est disposée entre la seconde paroi frontale (14) et les bords dirigés vers velle-ci des deux parois latérales (4, 5);
k) ladite languette (19) est articulée sur l'arête supérieure de la deuxième paroi frontale (14);
I) la fente (20) destinée à recevoir la languette (19) est ménagée dans la première paroi frontale (11) à proximité de l'arête avant (10) du couvercle (9);
m) lesdits prolongements pliables (15, 16) sont d'une longueur telle qu'ils peuvent être rabattus au-dessus du couvercle (9) à peu près parallèlement à ce dernier.

2. Emballage rapide conforme à la revendication 1, caractérisé en ce que des dégagements (26, 27) découpés à l'arrière sont prévus de chaque côté de la languette (19) pour bloquer par encliquetage la languette (19) dans la fente (20) correspondante.

3. Emballage rapide conforme à l'une des revendications 1 ou 2, caractérisé en ce que les prolongements pliables (15, 16) faisant saillie à travers les fentes (17, 18) du couvercle (9), sont pliés l'un vers l'autre et sont d'une longueur supérieure à la moitié de celle de la paroi arrière ou frontale et en ce qu'en position fermée, l'extrémité libre (15a) de l'un des prolongements (15) est introduite par une fente (28) dans la partie terminale de l'autre prolongement (16).

4. Emballage rapide conforme à la revendication 3, caractérisé en ce que l'extrémité libre (15a) de l'un des prolongements (15), introduite dans ladite fente (28), peut être repliée vers le haut et présente une prise formant poignée, par exemple un évidement (29).
